# EUROPÄISCHE PATENTSCHRIFT

(11) **EP 4 477 804 B1**
(45) Veröffentlichungstag und Bekanntmachung des Hinweises auf die Patenterteilung: **03.09.2025**
(21) Anmeldenummer: 23179586.5
(22) Anmeldetag: 15.06.2023
(51) Int. Cl.: E02D 3/12, E02D 5/20, E02D 17/02

(54) **VERFAHREN ZUM BILDEN EINER STÜTZWAND IM BODEN UND STÜTZWAND**
METHOD FOR FORMING A RETAINING WALL IN THE FLOOR AND RETAINING WALL
PROCÉDÉ DE FORMATION D'UNE PAROI DE SUPPORT DANS LE SOL ET PAROI DE SUPPORT

(43) Veröffentlichungstag der Anmeldung: 18.12.2024
(73) Patentinhaber: BAUER Spezialtiefbau GmbH, 86529 Schrobenhausen (DE)
(72) Erfinder: SEIDEL, André, 86609 Donauwörth (DE); IBUK, Hursit, 86163 Augsburg (DE)
(74) Vertreter: Wunderlich & Heim Patentanwälte PartG mbB

(56) Entgegenhaltungen:
- EP-A1- 1 710 355
- EP-A2- 1 752 583
- EP-B2- 1 452 645
- KR-A- 20120 126 573

## Beschreibung

Die Erfindung betrifft ein Verfahren zum Bilden einer Stützwand im Boden aus einem Bodenmörtel, welcher im Boden durch Vermischen von Bodenmaterial und einer Zementsuspension hergestellt wird, wobei vertikal gerichtete Stützträger, welche einen Baustahl aufweisen, in den Bodenmörtel im Boden vor einem Aushärten eingestellt werden, und nach dem Aushärten zumindest an einer Seite der Stützwand Bodenmaterial entlang eines oberen Stützwandabschnitts abgetragen wird, während ein unterer Stützwandabschnitt weiter zu beiden Seiten von Boden umgeben ist, gemäß dem Oberbegriff des Anspruchs 1.

Die Erfindung betrifft weiterhin eine Stützwand im Boden aus einem Bodenmörtel , wobei der Bodenmörtel im Boden durch Vermischen von Bodenmaterial und einer Zementsuspension hergestellt ist und im Boden zu der Stützwand ausgehärtet ist, vor einem Aushärten vertikal gerichtete Stützträger, welche einen Baustahl aufweisen, in den Bodenmörtel im Boden eingestellt sind, und nach dem Aushärten durch Abtrag von Bodenmaterial die Stützwand an zumindest einer Seite entlang eines oberen Stützwandabschnitts freiliegt, während ein unterer Stützwandabschnitt weiter zu beiden Seiten von Boden umgeben ist, gemäß dem Oberbegriff des Anspruchs 11.

Aus der EP 1 452 645 B2 geht ein Verfahren zum Erstellen einer Schlitzwand im Boden hervor, bei welchem eine Schlitzwandfräse mit drehend angetriebenen Fräsrädern in den Boden abgesenkt wird, wobei Bodenmaterial abgeräumt und zerkleinert wird. Das abgeräumte Bodenmaterial wird innerhalb des Frässchlitzes mit einer abbindbaren Flüssigkeit durchmischt, wobei ein sogenannter Bodenmörtel gebildet wird. Vor einem Aushärten des Bodenmörtels wird die Schlitzwandfräse wieder aus dem mit Bodenmörtel gefüllten Frässchlitz rückgezogen. Weiterhin ist es möglich, vor dem Aushärten des Bodenmörtels zu der Stützwand Stützträger über einen Kran in den Bodenmörtel einzusetzen.

Eine derartige Stützwand kann beispielsweise als eine Baugrubenumschließung dienen. Die Stützwand kann eine Tiefe von 20 Meter und mehr sowie eine Wandicke von typischerweise 0,5 Meter bis 2 Meter aufweisen.

Ein derartiges Verfahren zum Herstellen einer Stützwand im Boden aus einem Bodenmörtel wird auch als CSM^{™} - Verfahren bezeichnet.

Grundsätzlich ist es auch bekannt, mittels einer Bohr- und Mischschnecke und insbesondere einer Anordnung von parallelen nebeneinander angeordneten Bohr- und Mischschnecken in ähnlicher Weise eine Stütz- oder Bohrwand im Boden aus einem Bodenmörtel zu bilden. Dabei wird das beim Bohren abgetragene Bodenmaterial noch in der Bohrung mit einer abbindbaren Flüssigkeit zum Bilden eines Bodenmörtels vermengt. Zum Erreichen einer gewünschten Tragfähigkeit der Wand werden in den Bodenmörtel Stützträger vertikal eingesetzt.

Ein großer Vorteil der Verfahren zur Erstellung einer Stützwand mit einem Bodenmörtel besteht darin, dass kaum oder idealerweise kein Abraum an abgetragenen Bodenmaterial anfällt, der entsorgt werden muss. Dies reduziert Transport- und Deponiekosten für abgetragenes Bodenmaterial. Zudem wird ein Verbrauch von Kies und Sand und damit verbundenen Kosten entsprechend reduziert oder im Idealfall sogar ganz vermieden.

Allerdings ist bei der Nutzung von Bodenmörtel, welcher in situ in einem Frässchlitz oder einem Bohrloch erzeugt wird, hinsichtlich einer Querkraftbelastung, welche eine Stützwand im Boden ausgesetzt ist, kein definierter Festigkeitswert zuordbar. Für diese Belastung ist es bei der Erstellung von Stützwänden mit Bodenmörtel üblich, Stützträger so auszulegen und in der Stützwand anzuordnen, dass eine geforderte Soll-Wandsteifigkeit schon allein durch die Gesamtträgersteifigkeit der eingestellten Stützträger gegeben und sichergestellt ist. Die Stützträger sind somit für eine Stützfunktion bei einer Stützwand aus Bodenmörtel von besonderer Bedeutung.

Verfahrensbedingt sind bei einem Bodenmörtel der Aufbau und die Zusammensetzung nicht exakt bekannt, so dass auch weitere Eigenschaften des Bodenmörtels unsicher sind, insbesondere die Hitzebeständigkeit bei Brand und eine Durchlässigkeit von Tausalzen. Diese Eigenschaften sind insbesondere dann von Bedeutung, wenn eine Stützwand, etwa bei einer Baugrube, teilweise freigelegt wird und auch am Bauwerk unter Sicherstellung der Stützfunktion verbleiben soll.

Zur Erhöhung einer Brandschutzeigenschaft ist es aus der DE 31 19 474 A1 bekannt, einen Stahlträger in einer Betonmasse einzugießen, wobei eine Betonsäule mit einem Stahlträgerkern gebildet ist. Allerdings hat ein so hergestellter Träger einen relativ großen und massiven Querschnitt, so dass ein derartiger Träger nicht oder allenfalls nur mit sehr hohem Aufwand in eine zähe Bodenmörtelmasse im Boden eingestellt werden kann. Ein in Beton eingegossener Stahlträger ist zudem kostenaufwändig und würde bei größeren Wandtiefen zu einem kaum noch handhabbaren Gewicht führen.

Aus der DE 10 2005 013 994 B4 geht ein gitterartiger Träger zum Einsetzen in einen Bodenmörtel hervor. Durch den Aufbau aus dünnen Stäben und Bindeblechen kann dieser gut in eine Bodenmörtelmasse eingesetzt werden. Die Stäbe können mit einer Korrosionsschutzfarbe beschichtet sein. Ein besonderer Brandschutz ist nicht gegeben.

Der Erfindung liegt die **Aufgabe** zugrunde, ein Verfahren und eine Stützwand anzugeben, mit welchen eine gute Wirtschaftlichkeit in der Herstellung und eine besonders hohe Sicherheit bei einer Stützwand aus Bodenmörtel erreicht werden.

Die Aufgabe wird zum einen durch ein Verfahren mit den Merkmalen des Anspruchs 1 und zum anderen durch eine Stützwand mit den Merkmalen des Anspruchs 11 gelöst. Bevorzugte Ausführungsform der Erfindung sind in den abhängigen Ansprüchen angegeben.

Das erfindungsgemäße Verfahren ist dadurch gekennzeichnet, dass an zumindest einem Stützträger ein Mantelelement aus Betonmaterial angeordnet wird, welches sich entlang eines oberen Stützträgerabschnitts erstreckt, und dass der Stützträger derart in den Bodenmörtel eingestellt wird, dass sich der obere Stützträgerabschnitt mit dem Mantelelement aus Betonmaterial entlang des oberen Stützwandabschnitts erstreckt.

Eine Grundidee der Erfindung liegt darin, an einem Stützträger aus einem Baustahl bereichsweise ein dünnwandiges Mantelelement aus Betonmaterial anzubringen, welches sich entlang eines oberen Stützträgerabschnitts erstreckt. Dabei kann der Stützträger derart in den Bodenmörtel eingestellt werden, dass sich der obere Stützträgerabschnitt mit dem dünnwandigen Mantelelement aus Betonmaterial entlang des oberen Wandabschnitts erstreckt. Das Mantelelement kann dabei so ausgebildet und angeordnet werden, dass eine Schmalseite des dünnwandigen Mantelelementes in eine Einbringrichtung beim Einsetzen oder Einstellen in die Betonmörtelmasse gerichtet ist. Der Stützträger kann so relativ einfach in die zähe Betonmörtelmasse im Boden eingesetzt werden und darin absinken.

Ein weiterer Aspekt der Erfindung liegt darin, dass durch ein Mantelelement aus Betonmaterial eine hohe Korrosionsschutzeigenschaft und auch eine gute Brandschutzeigenschaft gewährleistet sind. Das Mantelelement ist dabei maßgeblich an dem oberen Abschnitt des Stützträgers angeordnet, welcher nach Einbau in die Stützwand in dem Bereich liegt, welcher durch Abtrag von Bodenmaterial freigelegt wird. Der Stützträger mit dem Mantelelement ist dabei weiter von der Bodenmörtelmasse umgeben. Das zusätzlich in die Betonmörtelmasse eingebundene Mantelelement aus Betonmaterial bildet für den Stützträger sozusagen ein zusätzliches Schutzschild gegen Hitze und gegen das Eindringen von Tausalzen. Das Betonmaterial kann Zement mit geeigneten Beimengungen und gegebenenfalls Verstärkungselementen aufweisen.

Besonders bevorzugt ist es nach einer Ausführungsvariante der Erfindung, dass der untere Stützträgerabschnitt ohne ein Mantelelement aus Beton gebildet ist und innerhalb des unteren Stützwandabschnitts angeordnet wird. Der Stützträger kann so besonders einfach in den noch nicht abgebundenen Bodenmörtel eingestellt werden.

Der Stützträger mit dem Mantelelement kann in die abbindende Bodenmörtelmasse in jeder gewünschten Position eingehängt sein. Die Bodenmörtelmasse härtet aus, so dass der Stützträger endgültig in die Stützwand in der gewünschten Position eingebunden ist. Der Stützträger kann dabei so positioniert werden, dass sich das mindestens eine dünnwandige Mantelelement zumindest in den oberen Stützwandabschnitt erstreckt und den Stützträger in dem Bereich schützt, in welchem die Stützwand durch Abtrag von Bodenmaterial freigelegt wird. Besonders vorteilhaft ist es nach einer Ausführungsform der Erfindung, dass der untere Stützträgerabschnitt auf eine Bodensohle aufgesetzt wird. Somit kann sich der Stützträger vorzugsweise über die gesamte Tiefe der Stützwand im Boden, von der Sohle bis nahe an das obere Ende, erstrecken.

Eine weitere vorteilhafte Ausführungsform der Erfindung liegt darin, dass das Mantelelement mit einer Wandstärke zwischen 1 cm bis 10 cm, vorzugsweise zwischen 4 cm bis 8 cm, gebildet wird. Das Mantelelement kann hülsenförmig oder in einer sonstigen Weise ausgebildet sein. Das Mantelelement kann durch Angießen an einen Bereich des Stützträgers oder durch ein lösbares Verbinden, mittels Schraub-, Haken- oder sonstigen mechanischen Verbindungen an dem Stützträger befestigt werden.

Eine weitere bevorzugte Ausgestaltung der Erfindung liegt darin, dass das Mantelelement plattenförmig ausgebildet ist und zumindest an der Seite des Stützträgers angeordnet wird, welche zu einer freien Seite des oberen Stützwandabschnitts gerichtet ist, an welcher Bodenmaterial abgetragen wird. Das plattenförmige Mantelelement ist so zwischen einer freien Außenseite der Stützwand und dem innenliegenden Stützträger angeordnet und stellt so eine zusätzliche Barriere oder ein Schutzschild gegen korrosive Stoffe und/oder gegen Hitzeeinwirkung von außen dar.

Das mindestens eine plattenförmige Mantelelement verläuft dabei im Wesentlichen parallel zu einer Außenseite der Stützwand in vertikaler Richtung. Das Mantelelement ist in die Betonmörtelmasse im Boden eingebunden.

Insbesondere für Anwendungen, bei welchen die Stützwand in einem oberen Bereich zu beiden Wandseiten freigelegt wird, ist es nach einer Weiterentwicklung der Erfindung vorteilhaft, dass an dem Stützträger zumindest zwei gegenüberliegende plattenförmige Mantelelemente angeordnet werden, welche parallel zueinander verlaufen. Hierdurch kann ein besonders guter zweiseitiger Schutz des innenliegenden Stützträgers bewirkt werden.

Grundsätzlich kann der Stützträger aus Baustahl in jeder geeigneten Weise ausgebildet sein. Nach einer Ausführungsvariante der Erfindung ist es bevorzugt, dass der mindestens eine Stützträger als ein massiver, vorzugsweise gewalzter Stahlträger, insbesondere mit einem H-, T-, C- oder I-Profil, oder als ein gitterartiger oder gerüstartiger Träger aus Streben ausgebildet ist. Ein Stahlprofilträger kann kostengünstig produziert werden, wobei das dünnwandige Mantelelement vor einem Einstellen des Stahlprofilträgers in die Betonmörtelmasse an dem vorgesehenen oberen Bereich angebracht wird, etwa durch Schraub- oder Hakenverbindungen. Alternativ kann der Stützträger aus relativ dünnen Streben oder Stäben aus Stahl hergestellt sein, welche durch Biegen und/oder Verschweißen einen gitter- oder gerüstartigen Aufbau erhalten.

An einer Außenseite des so hergestellten Stützträgers kann das dünnwandige Mantelelement angeordnet werden. Ein derartiger gitterartiger oder gerüstartiger Träger kann besonders effizient in eine zähe Betonmörtelmasse zum Bilden einer Stützwand im Boden verwendet werden.

Grundsätzlich kann die Stützwand im Boden mit dem Bodenmörtel in jeder geeigneten Weise hergestellt werden. Besonders zweckmäßig ist es nach einer Ausführungsform der Erfindung, dass ein Frässchlitz im Boden durch Fräsen gebildet wird, wobei abgetragenes Bodenmaterial im Frässchlitz durch Zuleiten von und Vermengen mit einer Zementsuspension zu dem Bodenmörtel verarbeitet wird. Der Bodenmörtel wird somit In Situ innerhalb des Frässchlitzes durch Vermengen des abgefrästen Bodenmateriales mit zugeführter Zementsuspension gebildet. Die Zementsuspension kann dabei unmittelbar an einer Schlitzwandfräse in den Bereich der Fräsräder zugeführt werden. Die Fräsräder können dabei eine mehrfache Funktion übernehmen, nämlich das Abfräsen des Bodenmateriales und gleichzeitig ein Vermischen des abgefrästen Bodenmateriales mit der zugeführten Zementsuspension. Hierdurch kann in besonders zweckmäßiger Weise ein Bodenmörtel unmittelbar in dem Frässchlitz erstellt werden.

Eine weitere bevorzugte Ausführungsvariante der Erfindung besteht darin, dass ein Bohrloch im Boden durch Bohren gebildet wird, wobei abgetragenes Bodenmaterial im Bohrloch zu Zuleiten von und Vermengen mit einer Zementsuspension zu dem Bodenmörtel verarbeitet wird. Das Bohrloch kann insbesondere durch ein Erdbohrgerät mit einem länglichen Bohrwerkzeug erstellt werden, welches an seiner Unterseite eine Abtragseinrichtung zum Abtragen von Bodenmaterial aufweist. Das abgetragene Bodenmaterial kann über eine Förderschnecke in einen rückwärtigen Bereich des Bohrlochs abgefördert werden. In diesem Bereich können radial an einem Bohrstrang vorstehende Mischelemente angeordnet sein, durch welche das abgebohrte und zerkleinerte Bodenmaterial mit zugeführter Zementsuspension zu dem Bodenmörtel vermischt wird. Die Zementsuspension kann vorzugsweise über einen hohlen Bohrstrang des Bohrwerkzeuges zugeleitet werden und am unteren Ende des Bohrstranges und/oder durch Austrittsöffnungen entlang des Bohrstranges in das Bohrloch austreten.

Eine besonders effiziente Verfahrensvariante ergibt sich dabei dadurch, dass zum Bilden der Stützwand mehrere Bohrlöcher nebeneinander im Boden durch Bohren gebildet werden. Die Bohrwerkzeuge können dabei parallel zueinander so angeordnet und ausgebildet sein, dass diese sich überschneidende Bohrlöcher erstellen, so dass längliche Schlitzelemente im Boden erstellt werden können.

materialdass der Stützträger derart in den Bodenmörtel eingestellt ist, dass sich der obere Stützträgerabschnitt mit dem Mantelelement aus Betonmaterial entlang des oberen Stützwandabschnitts erstreckt. Die Stützwand kann insbesondere durch das zuvor beschriebene erfindungsgemäße Verfahren gebildet sein. Hierbei können sich die zuvor beschriebenen Vorteile ergeben.

Besonders bevorzugt ist es nach einer Ausführungsform der Erfindung, dass der untere Stützträgerabschnitt ohne ein Mantelelement aus Beton gebildet ist und innerhalb des unteren Stützwandabschnitts angeordnet ist. Der Stützträger kann so besonders einfach in den noch nicht abgebundenen Bodenmörtel eingestellt werden.

Eine weitere vorteilhafte Ausführungsform der Erfindung liegt darin, dass das Mantelelement mit einer Wandstärke zwischen 1 cm bis 10 cm, vorzugsweise zwischen 4 cm bis 8 cm, gebildet ist. Das Mantelelement kann hülsenförmig oder in einer sonstigen Weise ausgebildet sein. Das Mantelelement kann durch Angießen an einen Bereich des Stützträgers oder durch ein lösbares Verbinden, mittels Schraub-, Haken- oder sonstigen mechanischen Verbindungen an dem Stützträger befestigt werden.

Eine weitere bevorzugte Ausgestaltung der Erfindung liegt darin, dass das Mantelelement plattenförmig ausgebildet ist und zumindest an der Seite des Stützträgers angeordnet ist, welche zu einer freien Seite des oberen Stützwandabschnitts gerichtet ist, an welcher Bodenmaterial abgetragen wird. Das plattenförmige Mantelelement ist so zwischen einer freien Außenseite der Stützwand und dem innenliegenden Stützträger angeordnet und stellt so eine zusätzliche Barriere oder ein Schutzschild gegen korrosive Stoffe und/oder gegen Hitzeeinwirkung von außen dar.

Die Erfindung wird nachfolgend anhand von bevorzugten Ausführungsformen weiter beschrieben, welche schematisch in den Zeichnungen dargestellt sind. In den Zeichnungen zeigen:
- Fig. 1: eine Draufsicht auf eine erfindungsgemäße Stützwand von oben;
- Fig. 2: eine Vorderansicht der Stützwand von Fig. 1; und
- Fig. 3: eine Seitenansicht der Stützwand der Figuren 1 und 2.

In den Figuren 1 bis 3 ist stark schematisiert ein Teil einer erfindungsgemäßen Stützwand 10 in verschiedenen Ansichten dargestellt. Die Stützwand 10 wird zunächst insgesamt im Boden 5 erstellt. Die Stützwand 10 wird in grundsätzlich bekannter Weise aus einem Bodenmörtel im Boden 5 erstellt. Dabei wird ein Loch durch Fräsen oder Bohren erzeugt, wobei das dabei abgetragene Bodenmaterial vorzugsweise in situ noch innerhalb des Loches mit einer Zementsuspension zu dem Bodenmörtel vermengt wird. In dem so erstellten Loch, welches in den Figuren 1 bis 3 ein Frässchlitz mit rechteckigem Querschnitt sein kann, kann der in situ erzeugte Bodenmörtel zu einer festen Stützwand 10 aushärten. Vor dem Aushärten kann mindestens ein Stützträger 20 in den noch weichen Bodenmörtel eingestellt werden.

Anschließend kann eine Baugrube bis zu einer Baugrubensohle 9 durch Abtrag von Boden 5 ausgehoben werden. Ein unterer Stützwandabschnitt 14 befindet sich dabei weiterhin innerhalb des Bodens 5 unterhalb der Baugrubensohle 9, während ein oberer Stützwandabschnitt 12 gegenüber dem Boden 5 vorsteht. An zumindest einer Seite liegt der obere Stützwandabschnitt 12 frei. In dem dargestellten Ausführungsbeispiel sind anschaulich alle Seiten des oberen Stützwandabschnittes 12 freigelegt.

Die Stützwand 10 kann dabei unmittelbar in ein zu erstellendes Bauwerk integriert werden, etwa eine Tiefgaragenwand.

Um eine ausreichende Beständigkeit des eingestellten Stützträgers 20 etwa entsprechend den Bauanforderungen gegen Brand und dem Einwirken von Tausalzen zu sicherzustellen, ist gemäß der Erfindung an dem Stützträger 20 an mindestens einer Seite ein Mantelelement 30 angebracht. Gemäß dem gezeigten Ausführungsbeispiel können an zwei gegenüberliegenden Längsseiten des Stützträgers 20 je ein plattenförmiges Mantelelement 30 angebracht sein. Das mindestens eine Mantelelement kann sich vorzugsweise entlang des oberen Stützträgerabschnitts 22 von der Baugrubensohle 9 bis zum oberen Ende der Stützwand 10 erstrecken.

In dem dargestellten Ausführungsbeispiel ist der eingestellte Stützträger 20 aus Vertikalstreben 25 und Querstreben 26 aus einem Baustahl gefertigt. Die Vertikalstreben 25 und die Querstreben 26 können vorzugsweise durch Verschweißen miteinander verbunden sein. An einem oberen Stützträgerabschnitt 22 des Stützträgers 20 wird mindestens ein Mantelelement 30 vor einem Einstellen in den noch weichen Bodenmörtel angebracht. Im dargestellten Ausführungsbeispiel ist zu den beiden Langseiten des Stützträgers 20 jeweils ein plattenförmiges Mantelelement 30 angebracht, so dass der Stützträger in dem oberen Stützträgerabschnitt 22 zu beiden Seiten gestützt ist.

Durch den vorzugsweise gitterartigen Aufbau des Stützträgers 20 aus den Vertikalstreben 25 und den Querstreben 26 in Kombination mit den seitlich angebrachten dünnwandigen Mantelelementen 30 aus einem Betonmaterial kann der Stützträger 20 weiter mit einem relativ geringen Widerstand in einen relativ zähen Bodenmörtel vorzugsweise bis auf eine Bodensohle 7 des Lochs eingestellt werden, wobei durch das mindestens eine dünnwandige Mantelelement 30 der Stützträger 20 in seinem oberen Stützträgerabschnitt 22 sehr gut gegen Hitze- und Korrosionseinflüsse geschützt ist.

Das mindestens eine Mantelelement 30 ist so ausgebildet und angeordnet, dass sich das Mantelelement 30 in dem oberen Stützwandabschnitt 12 der Stützwand 10 befindet. Das Mantelelement 30 kann sich in einen gewissen, begrenzten Umfang in den Bereich im Boden 5 hineinerstrecken. Hingegen ist der untere Stützträgerabschnitt 24 von einem Mantelelement freigehalten, da in diesem Bereich kein zusätzlicher Schutz benötigt wird. Denn der untere Stützträgerabschnitt 24 ist der Bereich des Stützträgers 20, welcher sich in dem unteren Stützwandabschnitt 14 befindet, welcher in seinem Seitenbereich weiterhin von Boden 5 umgeben ist.

## Patentansprüche

1. Verfahren zum Bilden einer Stützwand (10) im Boden (5) aus einem Bodenmörtel, welcher im Boden (5) durch Vermischen von Bodenmaterial und einer Zementsuspension hergestellt wird, wobei
vertikal gerichtete Stützträger (20), welche einen Baustahl aufweisen, in den Bodenmörtel im Boden (5) vor einem Aushärten eingestellt werden, und
nach dem Aushärten zumindest an einer Seite der Stützwand (10) Bodenmaterial entlang eines oberen Stützwandabschnitts (12) abgetragen wird, während ein unterer Stützwandabschnitt (14) weiter zu beiden Seiten von Boden (5) umgeben ist,
**dadurch gekennzeichnet,**
**dass** an zumindest einem Stützträger (20) ein dünnwandiges Mantelelement (30) aus Betonmaterial angebracht wird, welches sich entlang eines oberen Stützträgerabschnitts (22) erstreckt, und
**dass** der Stützträger (20) derart in den Bodenmörtel eingestellt wird, dass sich der obere Stützträgerabschnitt (22) mit dem Mantelelement (30) aus einem Betonmaterial entlang des oberen Stützwandabschnitts (12) erstreckt.

2. Verfahren nach Anspruch 1,
**dadurch gekennzeichnet,**
**dass** der untere Stützträgerabschnitt (24) ohne ein Mantelelement (30) aus Betonmaterial gebildet ist und innerhalb des unteren Stützwandabschnitts (14) angeordnet wird.

3. Verfahren nach Anspruch 1 oder 2,
**dadurch gekennzeichnet,**
**dass** der untere Stützträgerabschnitt (24) auf eine Bodensohle (7) aufgesetzt wird.

4. Verfahren nach einem der Ansprüche 1 bis 3,
**dadurch gekennzeichnet,**
**dass** das Mantelelement (30) mit einer Wandstärke zwischen 1 bis 10 cm, vorzugsweise zwischen 4 bis 8 cm, gebildet wird.

5. Verfahren nach einem der Ansprüche 1 bis 4,
**dadurch gekennzeichnet,**
**dass** das Mantelelement (30) plattenförmig ausgebildet ist und zumindest an der Seite des Stützträgers (20) angeordnet wird, welche zu einer freien Seite des oberen Stützwandabschnitts (12) gerichtet ist, an welcher Bodenmaterial abgetragen wird.

6. Verfahren nach einem der Ansprüche 1 bis 5,
**dadurch gekennzeichnet,**
**dass** an dem Stützträger (20) zumindest zwei gegenüberliegende plattenförmige Mantelelemente (30) angeordnet werden, welche parallel zueinander verlaufen.

7. Verfahren nach einem der Ansprüche 1 bis 5,
**dadurch gekennzeichnet,**
**dass** der mindestens eine Stützträger (20) als ein massiver Stahlträger, insbesondere mit einem H-, T-, C- oder I-Profil, oder als ein gitterartiger oder gerüstartiger Träger aus Streben (25, 26) ausgebildet wird.

8. Verfahren nach einem Ansprüche 1 bis 7,
dadurch**gekennzeichnet**,
dass ein Frässchlitz im Boden (5) durch Fräsen gebildet wird, wobei abgetragenes Bodenmaterial im Frässchlitz durch Zuleiten von und Vermengen mir einer Zementsuspension zu dem Bodenmörtel verarbeitet wird.

9. Verfahren nach einem Ansprüche 1 bis 8,
dadurch**gekennzeichnet**,
dass ein Bohrloch im Boden (5) durch Bohren gebildet wird, wobei abgetragenes Bodenmaterial im Bohrloch durch Zuleiten von und Vermengen mir einer Zementsuspension zu dem Bodenmörtel verarbeitet wird.

10. Verfahren nach Anspruch 9,
dadurch**gekennzeichnet**,
dass zum Bilden der Stützwand (10) mehrere Bohrlöcher nebeneinander im Boden (5) durch Bohren gebildet werden.

11. Stützwand im Boden (5) aus einem Bodenmörtel, insbesondere gebildet nach einem Verfahren nach einem der Ansprüche 1 bis 10, wobei der Bodenmörtel im Boden (5) durch Vermischen von Bodenmaterial und einer Zementsuspension hergestellt ist und im Boden (5) zu der Stützwand (10) ausgehärtet ist,
vor einem Aushärten vertikal gerichtete Stützträger (20), welche einen Baustahl aufweisen, in den Bodenmörtel im Boden (5) eingestellt sind, und
nach dem Aushärten durch Abtrag von Bodenmaterial die Stützwand (10) an zumindest einer Seite entlang eines oberen Stützwandabschnitts (12) freiliegt, während ein unterer Stützwandabschnitt (14) weiter zu beiden Seiten von Boden (5) umgeben ist,
**dadurch gekennzeichnet,**
**dass** an zumindest einem Stützträger (20) ein Mantelelement (30) aus Betonmaterial angeordnet ist, welches sich entlang eines oberen Stützträgerabschnitts (22) erstreckt, und
**dass** der Stützträger (20) derart in den Bodenmörtel eingestellt ist, dass sich der obere Stützträgerabschnitt (22) mit dem Mantelelement (30) aus Betonmaterial entlang des oberen Stützwandabschnitts (12) erstreckt.

12. Stützwand nach Anspruch 11,
**dadurch gekennzeichnet,**
**dass** ein unterer Stützträgerabschnitt (24) ohne ein Mantelelement (30) aus Betonmaterial gebildet ist und innerhalb des unteren Stützwandabschnitts (14) angeordnet ist.

13. Stützwand nach Anspruch 11 oder 12,
**dadurch gekennzeichnet,**
**dass** das Mantelelement (30) mit einer Wandstärke zwischen 1 bis 10 cm, vorzugsweise zwischen 4 bis 8 cm, gebildet ist.

14. Stützwand nach einem der Ansprüche 11 bis 13,
**dadurch gekennzeichnet,**
**dass** das Mantelelement (30) plattenförmig ausgebildet ist und zumindest an der Seite des Stützträgers (20) angeordnet wird, welche zu einer freien Seite des oberen Stützwandabschnitts (12) gerichtet ist, an welcher Bodenmaterial abgetragen wird.

## Claims

1. Method for forming a support wall (10) in the ground (5) from a soil mortar which is made in the ground (5) by mixing soil material and a cement suspension,
wherein
vertically directed support beams (20) comprising a structural steel in that are set soil mortar in the ground (5) prior to curing, and
after curing, soil material is removed along an upper support wall section (12) on at least one side of the support wall (10), while a lower support wall section (14) continues to be surrounded by ground (5) on both sides,
**characterized in**
**that** a thin-walled sheathing element (30) made of concrete material is attached to at least one support beam (20), which sheathing element extends along an upper support beam section (22), and
**that** the support beam (20) is set in the soil mortar in such a way that the upper support beam section (22) with the sheathing element (30) made of a concrete material extends along the upper support wall section (12).

2. Method according to claim 1,
**characterized in that**
the lower support beam section (24) is formed from concrete material without a sheathing element (30) and is arranged within the lower support wall section (14).

3. Method according to claim 1 or 2,
**characterized in that**
the lower support beam section (24) is placed onto a soil bed (7).

4. Method according to any one of claims 1 to 3,
**characterized in that**
the sheathing element (30) is formed with a wall thickness of between 1 and 10 cm, preferably between 4 and 8 cm.

5. Method according to any one of claims 1 to 4,
**characterized in that**
the sheathing element (30) is of plate-shaped design and is arranged at least on the side of the support beam (20) which is directed towards a free side of the upper support wall section (12) on which soil material is removed.

6. Method according to any one of claims 1 to 5,
**characterized in that**
at least two opposing plate-shaped sheathing elements (30), which extend parallel to one another, are arranged on the support beam (20).

7. Method according to any one of claims 1 to 5,
**characterized in that**
the at least one support beam (20) is configured as a solid steel girder, in particular with an H, T, C or I profile, or as a lattice-like or scaffold-like beam of struts (25, 26).

8. Method according to any one of claims 1 to 7,
**characterized in that**
a cutting trench is formed in the ground (5) by cutting, wherein removed soil material in the cutting trench is processed into the soil mortar by feeding of and mixing with a cement suspension.

9. Method according to any one of claims 1 to 8,
**characterized in that**
a borehole is formed in the ground (5) by drilling, wherein the removed soil material in the borehole is processed to the soil mortar by feeding of and mixing with a cement suspension.

10. Method according to claim 9,
**characterized in that**
several boreholes are formed next to one another in the ground (5) by drilling, in order to form the support wall (10).

11. Support wall in the ground (5) made of a soil mortar, in particular formed by a method according to any one of claims 1 to 10, wherein the soil mortar in the ground (5) is produced by mixing soil material and a cement suspension and is cured in the ground (5) to the support wall (10),
vertically directed support beams (20) comprising a structural steel are set into the soil mortar in the ground (5) prior to curing, and
after curing, by removal of soil material, the support wall (10) is exposed on at least one side along an upper support wall section (12), while a lower support wall section (14) continues to be surrounded on both sides by ground (5), **characterized in that**
a sheathing element (30) made of concrete material is arranged on at least one support beam (20) and extends along an upper support beam section (22), and **in that** the support beam (20) is set into the soil mortar in such a way that the upper support beam section (22) with the sheathing element (30) made of concrete material extends along the upper support wall section (12).

12. Support wall according to claim 11,
**characterized in that**
a lower support beam section (24) is formed without a sheathing element (30) from concrete material and is arranged within the lower support wall section (14).

13. Support wall according to claim 11 or 12,
**characterized in that**
the sheathing element (30) is formed with a wall thickness of between 1 and 10 cm, preferably between 4 and 8 cm.

14. Support wall according to any one of claims 11 to 13,
**characterized in that**
the sheathing element (30) is of plate-shaped design and is arranged at least on the side of the support beam (20) which is directed towards a free side of the upper support wall section (12) on which soil material is removed.

## Revendications

1. Procédé de formation d'une paroi de soutien (10) dans le sol (5) à partir d'un mortier de sol qui est produit dans le sol (5) par mélange de matériau de sol et d'une suspension de ciment, dans lequel
des supports de soutien (20) orientés verticalement, qui présentent un acier de construction, sont ajustés dans le mortier de sol dans le sol (5) avant un durcissement, et
après le durcissement, du matériau de sol est enlevé le long d'une section de paroi de soutien supérieure (12) au moins sur un côté de la paroi de soutien (10), tandis qu'une section de paroi de soutien inférieure (14) continue d'être entourée des deux côtés par le sol (5),
**caractérisé en ce qu'**
un élément d'enveloppe à paroi mince (30) en matériau de béton est disposé sur au moins un support de soutien (20), lequel s'étend le long d'une section de support de soutien supérieure (22), et
**en ce que** le support de soutien (20) est ajusté dans le mortier de sol de telle sorte que la section de support de soutien supérieure (22) avec l'élément d'enveloppe (30) en un matériau de béton s'étend le long de la section de paroi de soutien supérieure (12).

2. Procédé selon la revendication 1,
**caractérisé en ce que**
la section de support de soutien inférieure (24) est formée sans élément d'enveloppe (30) en matériau de béton et est agencée à l'intérieur de la section de paroi de soutien inférieure (14).

3. Procédé selon la revendication 1 ou 2,
**caractérisé en ce que**
la section de support de soutien inférieure (24) est placée sur une semelle de sol (7).

4. Procédé selon l'une quelconque des revendications 1 à 3,
**caractérisé en ce que**
l'élément d'enveloppe (30) est formé avec une épaisseur de paroi comprise entre 1 et 10 cm, de préférence entre 4 et 8 cm.

5. Procédé selon l'une quelconque des revendications 1 à 4,
**caractérisé en ce que**
l'élément d'enveloppe (30) est réalisé en forme de plaque et est agencé au moins sur le côté du support de soutien (20) qui est dirigé vers un côté libre de la section de paroi de soutien supérieure (12) sur lequel le matériau de sol est enlevé.

6. Procédé selon l'une quelconque des revendications 1 à 5,
**caractérisé en ce qu'**
au moins deux éléments d'enveloppe (30) en forme de plaque opposés, qui sont parallèles entre eux, sont agencés sur le support de soutien (20).

7. Procédé selon l'une quelconque des revendications 1 à 5,
**caractérisé en ce que**
l'au moins un support de soutien (20) est réalisé sous la forme d'un support en acier massif, notamment avec un profil en H, T, C ou I, ou sous la forme d'un support de type treillis ou de type échafaudage constitué d'entretoises (25, 26).

8. Procédé selon l'une quelconque des revendications 1 à 7,
**caractérisé en ce qu'**
une fente de fraisage est formée dans le sol (5) par fraisage, le matériau de sol enlevé étant transformé en mortier de sol dans la fente de fraisage par addition et mélange d'une suspension de ciment.

9. Procédé selon l'une quelconque des revendications 1 à 8,
**caractérisé en ce qu'**
un trou de forage est formé dans le sol (5) par forage, le matériau de sol enlevé dans le trou de forage étant transformé en mortier de sol par addition et mélange d'une suspension de ciment.

10. Procédé selon la revendication 9,
**caractérisé en ce que**,
pour former la paroi de soutien (10), plusieurs trous de forage sont formés côte à côte dans le sol (5) par forage.

11. Paroi de soutien dans le sol (5) constituée d'un mortier de sol, notamment formée par un procédé selon l'une quelconque des revendications 1 à 10, le mortier de sol étant produit dans le sol (5) par mélange de matériau de sol et d'une suspension de ciment et étant durci dans le sol (5) pour former la paroi de soutien (10), avant un durcissement, des supports de soutien (20) orientés verticalement, qui présentent un acier de construction, étant ajustés dans le mortier de sol dans le sol (5), et après le durcissement, par enlèvement de matériau de sol, la paroi de soutien (10) étant dégagée sur au moins un côté le long d'une section de paroi de soutien supérieure (12), tandis qu'une section de paroi de soutien inférieure (14) continue d'être entourée des deux côtés par le sol (5),
**caractérisée en ce que**
sur au moins un support de soutien (20) est agencé un élément d'enveloppe (30) en matériau de béton, qui s'étend le long d'une section de support de soutien supérieure (22), et
**en ce que** le support de soutien (20) est ajusté dans le mortier de sol de telle sorte que la section de support de soutien supérieure (22) avec l'élément d'enveloppe (30) en matériau de béton s'étend le long de la section de paroi de soutien supérieure (12).

12. Paroi de soutien selon la revendication 11,
**caractérisée en ce qu'**
une section de support de soutien inférieure (24) est formée sans élément d'enveloppe (30) en matériau de béton et est agencée à l'intérieur de la section de paroi de soutien inférieure (14).

13. Paroi de soutien selon la revendication 11 ou 12,
**caractérisée en ce que**
l'élément d'enveloppe (30) est formé avec une épaisseur de paroi comprise entre 1 et 10 cm, de préférence entre 4 et 8 cm.

14. Paroi de soutien selon l'une quelconque des revendications 11 à 13,
**caractérisée en ce que**
l'élément d'enveloppe (30) est réalisé en forme de plaque et est agencé au moins sur le côté du support de soutien (20) qui est dirigé vers un côté libre de la section de paroi de soutien supérieure (12) sur lequel du matériau de sol est enlevé.
